# EUROPÄISCHE PATENTSCHRIFT

(11) **EP 0 204 278 B1**
(45) Veröffentlichungstag und Bekanntmachung des Hinweises auf die Patenterteilung: **22.08.1990**
(21) Anmeldenummer: 86107401.1
(22) Anmeldetag: 31.05.1986
(51) Int. Cl.: E01C 11/22

(54) **Abdeckrost für eine Entwässerungsrinne**
Grating for a drainage channel
Grille de recouvrement pour un caniveau d'écoulement

(30) Priorität: 07.06.1985 CH 2419/85
(43) Veröffentlichungstag der Anmeldung: 10.12.1986
(73) Patentinhaber: AG Hunziker & Cie., CH-8004 Zürich (CH)
(72) Erfinder:
(74) Vertreter: Patentanwälte Schaad, Balass, Menzl & Partner AG

(56) Entgegenhaltungen:
- EP-A- 0 031 641
- EP-A- 0 081 762
- CH-A- 541 035
- DE-A- 2 059 741
- DE-A- 2 729 907
- DE-A- 2 844 748
- DE-A- 3 343 002
- US-A- 3 225 545

## Beschreibung

Die Erfindung betrifft eine Entwässerungsrinne mit einem einen Rinnenkörper abdeckenden Abdeckrost gemäss dem Oberbegriff von Anspruch 1.

Mit Abdeckrosten der eingangs genannten Art versehene Entwässerungsrinnen werden vor allem im Strassenbau verwendet. Wenn solche Abdeckroste lose auf die Entwässerungsrinne aufgelegt werden, können sie von darüberfahrenden Fahrzeugen von der Unterlage abgehoben werden, was aus Gründen der Verkehrssicherheit unerwünscht ist. Um dieses Abheben zu verhindern wird ein bekannter Abdeckrost an einem auf der Entwässerungsrinne festgehaltenen Rahmen aus Guss mittels Schrauben befestigt. Diese Lösung vermag zwar vom Standpunkt der Verkehrssicherheit zu befriedigen, bietet jedoch Probleme beim Entfernen des Abdeckrostes, das für die periodische Reinigung der Entwässerungsrinne erforderlich ist, da die Schrauben infolge, der Einwirkung von Wasser, Tausalz und Schmutz kaum noch zu lösen sind. Ausserdem weist der als Unterlage für den Abdeckrost dienende Rahmen quer verlaufende Stege und Verschraubtraversen auf, welche die Reinigung der Entwässerungsrinnen sogar nach Entfernung des Abdeckrostes behindern. Die bekannte Anordnung ist auch wirtschaftlich unvorteilhaft, da die Rahmen aus Gusseisen kostspielig sind und beim zweiphasigen Einbau des Deckbelages der Strasse zwei verschiedene Abdeckroste, einenfür die erste Phase und einen weiterenfür die Endphase, verwendet werden müssen.

Aufgabe der vorliegenden Erfindung ist es deshalb, den Abdeckrost derart an der Unterlage zu befestigen, dass er dort in einem die Verkehrssicherheit gewährleistenden Masse festgehalten, jedoch zugleich bei Bedarf problemlos entfernt werden kann oder mit anderen Worten, Abdeckrost und Unterlage derart auszugestalten, dass ersterer ohne zusätzliche Befestigungsmittel an letzterem festgehalten wird.

Diese Aufgabe wird erfindungsgemäss durch die Merkmale des kennzeichnenden Teils von Anspruch 1 gelöst.

Durch das einseitige Eingreifen des Abdeckrostes in die Unterlage, d.h. durch das Zusammenwirken seiner keilförmigen ersten Längsseite, an der die Auflage- und Führungsfläche in einem spitzen Winkel zusammentreffen mit den gegengleichen Auflage- und Führungsflächen, d.h. einer gegengleichen Ausnehmung in der Unterlage, entsteht ein senkrecht zur Rostebene formschlüssig wirkender Eingriff zwischen Abdeckrost und Unterlage, der das Abheben de Abdeckrostes durch darüberrollende Fahrzeuge verhindert. Die erfindungsgemässe Anordnung der Auflage- und Führungsfläche an der anderen Längsseite, die dort in einem stumpfen Winkel zusammentreffen, ermöglicht gleichzeitig das Lösen des formschlüssigen Eingriffes an der ersten Längsseite durch kombiniertes Heben senkrecht zur Rostebene und Ziehen in der Rostebene senkrecht zur Längsachse des Abdeckrostes.

Mit anderen Worten wird erfindungsgemäss ein selbstbetätigendes Befestigungssystem vorgesehen, das nach korrektem Auflegen des Abdeckrostes ohne zusätzliche Massnahmen letzteren in der gewünschten Position sicher festhält und ohne Lösen von irgendwelchen Befestigungselementen aus dieser Position entlässt. Dieses Befestigungssystem ist zudem derart in die ohnehin vorhandenen Elemente der Entwässerungsanlage eingebaut, dass es automatisch mitgeliefert und die Befestigung ohne weiteren Aufwand als Nebenprodukt beim Auflegen des Abdeckrostes entsteht. Mithin wird durch die Erfindung auch die Lagerhaltung und die Montage bzw. Demontage vereinfacht, was entsprechende wirtschaftliche Vorteile mit sich bringt.

Der spitze und der stumpfe Winkel sind im wesentlichen komplementär, d.h. ihre Summe beträgt theoretisch 180°.

Dieser Wert variiert jedoch in der Praxis in Abhängigkeit der zur Anwendung kommenden Toleranzen.

Gemäß der Erfindung weist die Unterlage, die die mehrfache Länge eines Abdeckrostes besitzt, entlang einer Längsseite abwechselnd in spitzem und in stumpfem Winkel zusammentreffende Auflage- und Führungsflächen auf, wobei der Winkel jeweils über eine der Länge des Abdeckrostes entsprechende Strecke gleich bleibt. Dies bewirkt, dass der formschlüssige Eingriff bei aufeinanderfolgenden Abdeckrosten von der einen zur anderen Längsseite wechselt, wobei an der Stelle des Winkelwechsels ein Anschlag gegen eine Bewegung der Abdeckroste relativ zur Unterlage in Längsrichtung entsteht.

Die Enden der Abdeckroste sind an ihren stirmseitigen Enden vorteilhaft derart mit Ausnehmungen bzw. Vorsprüngen versehen, dass diese Elementteile ineinandergreifen und dadurch eine zusätzliche Fixierung der Abdeckroste ergeben.

Die Abdeckroste können direkt auf der Entwässerungrinne aufliegen, so dass letztere die Unterlage bildet oder zwischen Abdeckrost und Entwässerungsrinne kann ein weiteres Unterlageelement vorgesehen werden. Da in beiden Fällen derselbe erfindungsgemässe Abdeckrost eingelegt wird, eignet er sich sowohl für den Einphaseneinbau als auch wenn das Auftragen des Endbelages zu einem späteren Zeitpunkt erfolgt, für den Zweiphaseneinbau. Mithin bringt die Erfindung eine Vereinfachung des Zweiphaseneinbaus, da nicht wie beim bekannten Abdeckrost für jede Phase unterschiedliche Roste verwendet werden müssen.

Besondere Ausführungsformen der Erfindung werden anhand der Figuren weiter veranschaulicht. Es zeigen rein schematisch
Fig. 1 einen Abdeckrost in Draufsicht,
Fig. 2 einen Schnitt durch den Abdeckrost in Fig. 1 entlang der Linie 11 - 11,
Fig. 3 einen Schnitt durch den Abdeckrost in Fig. 1 entlang der Linie 111 - 111,
Fig. 4 einen Schnitt durch eine Entwässerungrinne mit aufgesetztem Abdeckrost in Längsrichtung,
Fig. 5 einen Schnitt durch die Entwässerungsrinne in Fig. 4 entlang der Linie V - V,
Fig. 6 einen Schnitt durch die Entwässerungsrinne in Fig. 4 entlang der Linie VI - VI,
Fig. 7 ein als Lineal ausgebildetes Unterlagselement für den Abdeckrost in Draufsicht,
Fig. 8 die Seitenansicht des Lineals gemäss Fig. 7 im linken Figurenteil von der Innenseite der Entwässerungsrinne her und im rechten Figurenteil von der Aussenseite der Entwässerungsrinne gesehen,
Fig. 9 einen Schnitt durch das Lineal gemäss Fig. 8 entlang der Linie IX - IX,
Fig. 10 einen Schnitt durch einen weiteren Lineal,
Fig. 11 einen Schnitt durch eine Entwässerungsrinne mit aufgesetzten Linealen und Abdeckrost in vergrössertem Massstab.

Der Abdeckrost 1 in den Figuren 1 bis 3 weist durchgehende Ausnehmungen 2 und zwischen den Ausnehmungen sich nach unten verjüngende Stege 3 auf. Wie besonders gut aus Fig. 3 ersichtlich ist, sind die beiden Längsseiten 4 und 5 des Abdeckrostes 1 stufenförmig ausgebildet, so dass der Abdeckrost sich nach unten verjüngt. Jede Stufe wird von einer horizontalen Auflagefläche 6, 7, 8, 9 und einer Führungsfläche 11, 12, 13, 14 gebildet. Die eine obere Auflagefläche 6 trifft mit der einen oberen Führungsfläche 11 in einem stumpfen Winkel a und die andere obere Auflagefläche 7 mit der anderen Führungsfläche 12 in einem spitzen Winkel β zusammen. Die unteren Auflageflächen 8, 9 treffen rechtwinklig mit den entsprechenden Führungsflächen 13, 14 zusammen.

An seinem einen Ende 15 weist der Abdeckrost 1 eine querverlaufende längliche Ausnehmung 16 und an seinem anderen Ende 17 einen gegengleichen Vorsprung 18 auf. Die Ausnehmung 16 und der Vorsprung 18 erstrecken sich über einen Teil der Dicke des Abdeckrostes 1. Die Ausnehmung 16 ist zur Aufnahme des Vorsprunges 18 des jeweils folgenden Abdeckrostes bestimmt, so dass beide zusammen eine zusätzliche Sicherung gegen das Abheben und die Relativbewegung der Abdeckroste gegeneinander ergeben.

Die Seitenwände 21, 22 der in den Figuren 4 bis 6 dargestellten Entwässerungsrinne 23 mit U-förmigem Querschnitt weisen stufenförmig ausgebildete Enden 24, 25 mit je einer horizontalen Endfläche 26, 27 und einer horizontalen Auflagefläche 28, 29 auf. Letztere sind zum Auflegen der unteren Auflageflächen 8, 9 des Abdeckrostes 1 oder eines weiteren Unterlageelementes bestimmt. Die Endflächen 26, 27 sind über Führungsflächen 31,32 mit den Auflageflächen 28, 29 verbunden. Die eine Führungsfläche 31 bildet mit der entsprechenden Auflagefläche 28 einen stumpfen und die andere Führungsfläche 32 mit der entsprechenden Auflagefläche 29 einen spitzen Winkel. Stumpfe und spitze Winkel a' und β' entsprechen den stumpfen und spitzen Winkeln a und β des Abdeckrostes 1. Jeweils nach einer, der Länge des Abdeckrostes 1 entsprechenden Strecke, d.h. im Bereich 33, der sich mittels Ausnehmung 16 und Vorsprung 18 überlappenden Enden 15, 17 des Abdeckrostes, wechselt der spitze Winkel β' zwischen Auflagefläche 28 und Führungsfläche 31 zu einem stumpfen Winkel a' bzw. der stumpfe Winkel zu einem spitzen Winkel, so dass entlang der jeweiligen Seitenwand 21, 22 der Entwässerungsrinne 23 die Abdeckroste alternierend mit ihrer spitzwinkligen bzw. stumpfwinkligen Längsseite (4,5) aufliegen. Dieser Winkelwechsel ist in den Figuren 5 und 6 durch gestrichelte Linien angezeigt. Am Ort des Winkel-wechsels entsteht an den Enden 24 und 25 der Seitenwände 21, 22 der Entwässerungsrinne 23 ein Anschlag, der einer Bewegung der Abdeckroste 1 in Längsrichtung entgegenwirkt.

Die in den Figuren 4 bis 6 dargestellte Anordnung, in der die Entwässerungsrinne 23 die Unterlage für den Abdeckrost 1 bildet, kann entweder nach dem Einphasenverfahren oder nach der ersten Phase eines Zweiphasenverfahrens vorliegen. Im Zweiphasenverfahren wird zu einem späteren Zeitpunkt der in der ersten Phase angeordnete Abdeckrost entfernt, ein weiteres als Unterlage dienendes Element auf die Entwässerungsrinne aufgelegt und der Abdeckrost auf dieser neuen Unterlage angeordnet. Eine solche in der zweiten phase des Zweiphaseneinbaus anzuordnende Unterlage kann von zwei Einzelelementen, wie sie als Lineale 34,35 in den Figuren 7 bis 10 dargestellt sind, vorliegen. An ihrer Innenseite 36 sind die Lineale gegengleich zu den beiden Längsseiten 4, 5 des Abdeckrostes 1, d.h. stufenförmig ausgebildet und weisen entsprechende horizontale obere und untere Auflageflächen 6', 7', 8', 9' und obere und untere Führungsflächen 11', 12', 13', 14' auf. Eine Unterlage wird jeweils von zwei parallel angeordneten Linealen 34,35 gebildet, wobei einem Linealteil mit stumpfem Winkel jeweils ein solcher mit spitzem Winkel gegenüberliegt (Fig. 9, 10).

Unterhalb der unteren Auflageflächen 8', 9' weisen die Lineale an ihren Enden 37, 38 an ihrer Innenseite 36 Ausnehmungen 39, 41 auf, die bei parallel angeordneten Linealen einander gegenüber zu liegen kommen und während der Montage zur Aufnahme von Verbindungsstäben dienen. Diese nicht dargestellten Verbindungsstäbe können nach Befestigung der Lineale problemlos aus den nach oben offenen Ausnehmungen entfernt werden. Die Lineale können bei einer weiteren Ausführungsform durch Stege zu einer dauerhaften Einheit verbunden sein.

An ihrer Aussenseite 42 weisen die Lineale 34, 35 in Längsrichtung verlaufende Ausnehmungen 43 auf, in welche beim Aufbringen des fliessfähigen Nutzbelages auf die Strasse das Nutzbelagsmaterial, z.B. Asphalt, eindringt und nach dem Erstarren die Lineale 34, 35 von aussen festhält. Dieses Zusammenwirken von Asphalt 44 und Linealen 34, 35 ist in Fig. 11 dargestellt.

An den Enden 24, 25 der Seitenwände 21, 22 der Entwässerungsrinne 23 mit U-förmigem Querschnitt sind Stahlzargen 45, 46 mittels Schlaudern 47 (nur einseitig dargestellt) befestigt. Auf die Stahlzargen liegen an beiden Seitenwänden gusseiserne Lineale 34, 35 mit entsprechend ausgestalteten Auflage- und Führungsflächen (6' 14') auf. Diese Lineale 34, 35, bilden die Unterlage für den in den Figuren 1 bis 3 im einzelnen dargestellten gusseisernen Abdeckrost 1. Die durch Wechsel des stumpfen zum spitzen Winkel auf der Innenseite der Lineale gebildeten Anschläge sind durch gestrichelte Linien dargestellt.

## Patentansprüche

1. Entwässerungsrinne mit einem einen Rinnenkörper abdeckenden Abdeckrost, mit in Längsrichtung beidseitig parallel angeordneten Auflage- und Führungsflächen am Abdeckrost und einer Unterlage, die gegengleiche Auflage-und Führungsflächen aufweist, dadurch gekennzeichnet dass eine Auflage-(6) und eine Führungsfläche (11) an der einen Längsseite (4) des Abdeckrostes in einem spitzen Winkel (ß) und eine Auflage-(7) und eine Führungsfläche (12) an der anderen Längsseite (5) in einem stumpfen Winkel (a) zusammentreffen, wobei der spitze Winkel (ß) schwalbenschwanzartig in die Unterlage (23, 35) des Abdeckrostes (1) eingreift und die Summe der beiden Winkel etwa 180° beträgt und der von der Auflage (6', 7') und Führungsfläche (11', 12') gebildete Winkel der Unterlage auf derselben Längsseite der Unterlage (23, 34, 35) nach einer der Länge des Abdeckrostes (1) entsprechenden Strecke von spitz zu stumpf bzw. umgekehrt wechselt.

2. Entwässerungsrinne nach Anspruch 1, dadurch gekennzeichnet, dass der Abdeckrost an seinem einen stirmseitigen Ende (15) eine Ausnehmung (16) und an seinem anderen Ende (17) einen gegengleichen Vorsprung (18) aufweist.

3. Entwässerungsrinne nach Anspruch 2, dadurch gekennzeichnet, dass sich die Ausnehmung (16) und entsprechend auch der Vorsprung (18) über einen Teil der Dicke des Abdeckrostes erstrecken.

4. Entwässerungsrinne nach einem der Ansprüche 1 bis 3, dadurch gekennzeichnet, dass die Unterlage von der Entwässerungsrinne (23) gebildet ist.

5. Entwässerungsrinne nach einem der Ansprüche 1 bis 3, dadurch gekennzeichnet, dass die Unterlage zum Aufliegen auf die Entwässerungsrinne (23) bestimmt ist.

6. Entwässerungsrinne nach Anspruch 5, dadurch gekennzeichnet, dass die Unterlage von zwei länglichen Einzelelementen (34, 35) gebildet ist.

7. Entwässerungsrinne nach einem der Ansprüche 1 bis 6, dadurch gekennzeichnet, dass die Unterlage (34, 35) an ihrer Aussenseite (42) Ausnehmungen (43) zur Aufnahme von Strassenbelagsmaterial (44) aufweist.

8. Entwässerungsrinne nach Anspruch 6 oder 7, dadurch gekennzeichnet, dass an der Innenseite (36) der Einzelelemente (34, 35) nach oben offene Ausnehmungen (39, 41) zur Aufnahme von entfernbaren Verbindungsstäben für gegenüberliegende Einzelelemente angeordnet sind.

9. Entwässerungsrinne nach einem der Ansprüche 1 bis 8, dadurch gekennzeichnet, dass die Entwässerungsrinne (23) an den Endflächen (26, 27) ihrer Seitenwände (21, 22) je eine mit letzteren verbundene Zarge (45, 46) aufweist.

10. Entwässerungsrinne nach einem der Ansprüche 5 bis 9, dadurch gekennzeichnet, dass die der Entwässerungsrinne (23) zugewandten Auflage-und Führungsflächen der Unterlage parallel zu den Auflage- und Führungsflächen des Abdeckrostes und die Auflage- und Führungsflächen der Entwässerungsrinne gegengleich gebildet sind.

11. Entwässerungsrinne nach einem der Ansprüche 1 bis 10, dadurch gekennzeichnet, dass die Entwässerungsrinne (23) aus Beton, der Abdeckrost (1) und die Einzelelemente (34,35) der Unterlage aus Gusseisen bestehen und die Endflächen (26, 27) der Entwässerungsrinne (23) mit einer Stahlzarge (45, 46) versehen sind.

12. Verwendung der Entwässerungsrinne nach einem der vorangehenden Ansprüche im Strassenbau beim ein- oder zweiphasigen Einbau von Strassenbelägen.

## Revendications

1. Caniveau d'écoulement avec grille de recouvrement recouvrant un corps de caniveau, comportant, sur la grille de recouvrement, des surfaces d'appui et de guidage disposées parallèlement l'une à l'autre des deux côtés en direction longitudinale, ainsi qu'une assise qui présente les surfaces d'appui et de guidage en négatif de celles-ci, caractérisé par le fait qu'une surface d'appui (6) et une surface de guidage (11) prévues sur un premier côté longitudinal (4) de la grille de recouvrement s'intersectent sous un angle aigu (ß) et qu'une surface d'appui (7) et une surface de guidage (12) prévues sur l'autre côté longitudinal (5) s'intersectent sous un angle obtus (a), étant précisé que l'angle aigu (ß) vient en prise du genre queue d'aronde dans l'assise (23, 35) de la grille de recouvrement (1) et que le total des deux angles vaut environ 180° et qu'après une longueur correspondant à la longueur de la grille de recouvrement (1 l'angle formé, sur le même côté longitudinal de l'assise (23, 34, 35), par la surface d'appui (6', 7') et la surface de guidage (11', 12') de l'assise change pour passer d'aigu à obtus et inversement.

2. Caniveau d'écoulement selon la revendication 1, caractérisé par le fait qu'à l'une de ses extrémités frontales (15), la grille de recouvrement présente un évidement (16) et, à son autre extrémité (17), un saillant (18) qui en est le négatif.

3. Caniveau d'écoulement selon la revendication 2, caractérisé par le fait que l'évidement (16) et par conséquent aussi le saillant (18) s'étendent sur une partie de l'épaisseur de la grille de recouvrement.

4. Caniveau d'écoulement selon l'une des revendications 1 à 3, caractérisé par le fait que l'assise est formée par le caniveau d'écoulement (23).

5. Caniveau d'écoulement selon l'une des revendications 1 à 3, caractérisé par le fait que l'assise est destinée à reposer sur le caniveau d'écoulement (23).

6. Caniveau d'écoulement selon la revendication 5, caractérisé par le fait que l'assise est formée de deux éléments distincts (34, 35) de forme allongée.

7. Caniveau d'écoulement selon l'une des revendications 1 à 6, caractérisé par le fait que l'assise (34, 35) présente, sur son côté extérieur (42), des évidements (43) pour recevoir le matériau du revêtement routier (44).

8. Caniveau d'écoulement selon la revendication 6 ou 7, caractérisé par le fait que sur le côté intérieur (36) des éléments distincts (34, 35) sont disposés des évidements (39, 41) ouverts vers le haut, pour recevoir des entretoises de liaison amovibles pour éléments distincts situés l'un en face de l'autre.

9. Caniveau d'écoulement selon l'une des revendications 1 à 8, caractérisé par le fait que contre les surfaces d'extrémité (26, 27) de ses parois latérales (21, 22) le caniveau d'écoulement (23) présente chaque fois un cadre (45, 46) lié à cette paroi latérale.

10. Caniveau d'écoulement selon l'une des revendications 5 à 9, caractérisé par le fait que les surfaces d'appui et les surfaces de guidage de l'assise tourmées vers le cani'veau d'écoulement (23) sont parallèles aux surfaces d'appui et de guidage de la grille, de recouvrement et que les surfaces d'appui et de guidage du caniveau d'écoulement en constituent le négatif.

11. Caniveau d'écoulement selon l'une des revendications 1 à 10, caractérisé par le fait que le caniveau d'écoulement (23) est en béton, la grille de recouvrement (1) et les éléments distincts (34) de l'assise, en fonte, et que les surfaces d'extrémité (26, 27) du caniveau d'écoulement (23) sont munies d'un cadre d'acier (45, 46).

12. Emploi du caniveau d'écoulement selon l'une des revendications précédentes en travaux routiers, dans le cas de revêtements routiers posés en une seule phase ou en deux phases.

## Claims

1. A drainage channel having a covering grating covering a channel member, having supporting and guiding surfaces arranged parallel in the longitudinal direction at both sides on the covering grating, and a base which comprises diametrically opposed supporting and guiding surfaces, characterised in that one supporting surface (6) and one guiding surface (11) at the one longitudinal side (4) of the covering grating meet at an acute angle (ß) and one supporting surface (7) and one guiding surface (12) at the other longitudinal side (5) meet at an obtuse angle (a), while the acute angle (ß) engages in a dovetail-like manner in the base (23, 35) of the covering grating (1) and the sum of the two angles amounts to about 180°, and the angle formed by the supporting surface (6', 7') and guiding surface (11', 12') of the base at the same longitudinal side of the base (23, 34, 35) changes from acute to obtuse or vice versa after a distance corresponding to the length of the covering grating (1).

2. A drainage channel according to claim 1, characterised in that the covering grating comprises a recess (16) at its one end face (15) and a diametrically opposed projection (18) at its other end (17).

3. A drainage channel according to claim 2, characterised in that the recess (16) and accordingly also the projection (18) extend over a portion of the thickness of the covering grating.

4. A drainage channel according to any one of claims 1 to 3, characterised in that the base is formed by the drainage channel (23).

5. A drainage channel according to any one of claims 1 to 3, characterised in that the base is adapted to rest on the drainage channel (23).

6. A drainage channel according to claim 5, characterised in that the base is formed by two elongated individual elements (34, 35).

7. A drainage channel according to any one of claims 1 to 6, characterised in that the base (34, 35) comprises recesses (43) at its outside (42) to receive road-surfacing material (44).

8. A drainage channel according to claim 6 or 7, characterised in that recesses (39, 41), which are open upwards, are provided at the inside (36) of the individual elements (34, 35) to receive removable tie bars for individual elements situated opposite one another.

9. A drainage channel according to any one of claims 1 to 8, characterised in that the drainage channel (23) comprises, on the end faces (26, 27) of each of its side walls (21, 22), a trim (45, 46) connected to the latter.

10. A drainage channel according to any one of claims 5 to 9, characterised in that the supporting and guiding surfaces of the base, adjacent to the drainage channel (23) are made parallel to the supporting and guiding surfaces of the covering grating, and the supporting and guiding surfaces of the drainage channel are diametrically opposite in shape.

11. A drainage channel according to any one of claims 1 to 10, characterised in that the drainage channel (23) consists of concrete, and the covering grating (1) and the individual elements (34, 35) of the base consist of cast iron, and the end faces (26, 27) of the drainage channel (23) are provided with a steel trim (45, 46).

12. The use of the drainage channel according to any one of the preceding claims in road building during the single-phase or two-phase laying of road surfacing.
